# DEMANDE DE BREVET EUROPEEN

(11) **EP 1 455 133 A1**
(43) Date de publication de la demande: **08.09.2004**
(21) Numéro de dépôt: 04290487.0
(22) Date de dépôt: 23.02.2004
(51) Int. Cl.: F21V 14/08

(54) **Projecteur pour véhicule automobile comportant un cache mobile équipé de moyens de verrouillage**

(30) Priorité: 03.03.2003 FR 0302804
(71) Demandeur: VALEO VISION, 93012 Bobigny Cédex (FR)
(72) Inventeur: Garcia, José, 23600 Martos (ES); Puente, Jean-Claude, 93190 Livry Gargan (FR)

(57) **Abrégé**

L'invention propose un projecteur d'éclairage (10) pour véhicule automobile, comprenant une source lumineuse (12), un réflecteur (14) du type elliptique dont un premier foyer est agencé au voisinage de la source (12) et dont un second foyer est agencé au voisinage du plan focal d'une lentille convergente (18), et un cache mobile (24) qui est monté pivotant, par rapport à une monture fixe (26), autour d'un axe globalement transversal (B-B), et qui est susceptible d'occuper une position angulaire d'occultation, dans laquelle il est agencé sensiblement verticalement au voisinage du plan focal de la lentille (18) de manière à former une coupure dans le faisceau lumineux produit par le projecteur (10), et une position angulaire escamotée, un ressort (34) sollicitant le cache mobile (24) dans sa position d'occultation, caractérisé en ce qu'il comporte en outre au moins un moyen de verrouillage (48, 50) intervenant entre la monture (26) et le cache (24) pour retenir le cache (24) dans sa position d'occultation.

## Description

La présente invention concerne un projecteur d'éclairage pour véhicule automobile.

La présente invention concerne plus particulièrement un projecteur d'éclairage pour véhicule automobile, comprenant une source lumineuse, un réflecteur du type elliptique dont un premier foyer est agencé au voisinage de la source et dont un second foyer est agencé au voisinage du plan focal d'une lentille convergente, et un cache mobile qui est monté pivotant, par rapport à une monture fixe, autour d'un axe globalement transversal, et qui est susceptible d'occuper une position angulaire d'occultation, dans laquelle il est agencé sensiblement verticalement au voisinage du plan focal de la lentille de manière à former une coupure dans le faisceau lumineux produit par le projecteur, et une position angulaire escamotée, un ressort sollicitant le cache mobile dans sa position d'occultation.

Les documents DE-A-38 06 658 et FR-A-2.796.449 divulguent un tel type de projecteur.

Dans le document FR-A-2.796.449 par exemple, un électroaimant agit sur le cache par l'intermédiaire d'une tige de commande, de manière à provoquer le pivotement du cache autour d'un axe transversal, par rapport à sa monture, depuis sa position angulaire d'occultation vers sa position angulaire escamotée.

Le cache est rappelé élastiquement vers sa position d'occultation au moyen d'un ressort et par l'effet d'un contrepoids agencé dans une portion du cache située sous son axe transversal de pivotement.

La position d'occultation est définie par des surfaces de butée du cache qui viennent en appui axial contre des portées associées de la monture.

Le projecteur étant prévu pour être utilisé dans un véhicule automobile, il doit être en mesure de supporter les contraintes thermiques et mécaniques propres à une telle utilisation.

Or, on a constaté que, sous certaines fréquences de vibrations, la force de rappel du ressort n'est pas suffisante pour maintenir le cache en position d'occultation, par appui contre les portées. Le cache tend alors à s'écarter des portées en laissant passer des rayons lumineux qui sont émis par le projecteur au-dessus de la coupure et qui occasionnent donc des éblouissements pour les conducteurs des véhicules circulant en sens opposé.

L'invention vise notamment à remédier à cet inconvénient.

Dans ce but, l'invention propose un projecteur du type décrit précédemment, caractérisé en ce qu'il comporte en outre au moins un moyen de verrouillage intervenant entre la monture et le cache pour retenir le cache dans sa position d'occultation.

Selon d'autres caractéristiques de l'invention :
- le moyen de verrouillage comporte un élément d'attraction magnétique ;
- en position d'occultation, le cache vient en appui axial, par au moins une surface de butée en alliage ferreux, contre une portée associée qui est réalisée dans une première face d'une partie de la monture, l'élément d'attraction magnétique est agencé en regard de la portée, sur une seconde face opposée à la première face, et cette partie de la monture est réalisée en alliage ferreux, de manière que l'élément d'attraction magnétique retienne le cache dans sa position d'occultation par attraction magnétique au travers de la monture ;
- le cache comporte deux surfaces de butée qui sont agencées respectivement au voisinage des extrémités transversales du cache, et qui sont associées respectivement à deux portées de la monture, et la monture comporte deux éléments d'attraction magnétique qui sont associés respectivement aux deux portées ;
- l'élément d'attraction magnétique est un aimant permanent ;
- l'élément d'attraction magnétique est un électroaimant qui est commandé en attraction de manière à retenir le cache dans sa position d'occultation ;
- le moyen de verrouillage est un moyen mécanique.

D'autres caractéristiques et avantages de l'invention apparaîtront à la lecture de la description détaillée qui suit pour la compréhension de laquelle on se reportera aux dessins annexés dans lesquels :
- la figure 1 est une vue en perspective qui représente un projecteur comportant un volet mobile réalisé conforme aux enseignements de l'invention;
- la figure 2 est une vue arrière qui représente schématiquement le volet mobile de la figure 1 et sa monture.

Dans la description qui va suivre, des éléments identiques, similaires ou analogues seront désignés par les mêmes chiffres de référence.

Pour la description de l'invention, on adoptera à titre non limitatif les orientations verticale, longitudinale et transversale selon le repère V, L, T indiqué aux figures.

Sur la figure 1, on a représenté un projecteur 10 pour un véhicule automobile qui comporte une lampe 12 montée dans le fond d'un réflecteur 14 du type elliptique de telle sorte que la source lumineuse, par exemple le filament d'une lampe à incandescence, où l'arc électrique d'une lampe à décharge, se situe au voisinage d'un premier foyer du réflecteur 14.

Dans la suite de la description, on utilisera à titre non limitatif une orientation d'arrière en avant, suivant l'axe optique longitudinal A-A du projecteur 10, qui correspond à une orientation de la droite vers la gauche en considérant la figure 1, c'est-à-dire dans le sens de propagation des rayons lumineux à la sortie du projecteur 10.

L'axe optique A-A est généralement parallèle à l'axe longitudinal du véhicule que le projecteur 10 équipe.

L'axe optique A-A est ici sensiblement horizontal, et il peut être défini par exemple par les deux foyers du réflecteur 14.

Le projecteur 10 comporte une lentille convergente 18, par exemple plan-convexe, qui est montée à l'avant dans une armature intermédiaire 20 fixée sur une surface transversale avant 22 du réflecteur 14.

Le plan focal de la lentille 18 passe au voisinage du second foyer du réflecteur 14.

De manière classique, le projecteur 10 comporte un cache mobile 24 qui est intercalé axialement entre le réflecteur 14 et l'armature intermédiaire 20, au voisinage du plan focal de la lentille 18.

Le cache mobile 24 est monté à pivotement par rapport à une monture 26, autour d'un axe transversal B-B, entre une position angulaire d'occultation et une position angulaire escamotée.

Dans la position angulaire d'occultation, qui est représentée sur la figure 2, le cache 24 est contenu globalement dans un plan transversal vertical, et dans la position angulaire escamotée, qui est représentée sur la figure 1, le cache 24 s'étend dans un plan proche du plan horizontal, de manière à laisser passer la majorité des rayons lumineux émis par la lampe 12.

La monture 26 est intercalée axialement entre l'armature intermédiaire 20 et la surface transversale avant 22 du réflecteur 14. La monture 26 est fixe.

Selon le mode de réalisation représenté ici, le projecteur 10 comporte un actionneur 28 qui est prévu pour provoquer le pivotement du cache 24 depuis sa position d'occultation vers sa position escamotée.

L'actionneur 28 comporte ici un électroaimant 30 susceptible de provoquer le déplacement axial d'une tige de commande 32, de manière à provoquer le pivotement du cache mobile 24.

Le cache 24 est ici soumis à l'action d'un ressort de rappel 34, dont une extrémité est prisonnière de la monture 26, et dont l'autre extrémité sollicite le cache 24 vers sa position d'occultation.

Le ressort 34 sollicite donc le cache 24 vers l'arrière, dans sa position d'occultation, en butée sur une partie fixe de la monture 26.

Le ressort 34 peut être réalisé en forme d'épingle, dont les branches sont fixées respectivement sur la monture 26 et sur le cache 24, une boucle du ressort 34 entourant l'axe de pivotement B-B.

Pour plus de précision sur la structure et le fonctionnement du cache mobile 24, on peut se reporter au document FR-A-2.796.449 (notamment pages 6 et 7), qui décrit un exemple de moyens de basculement d'un cache autour d'un axe transversal.

Le cache 24 comporte ici deux surfaces transversales de butée 36, 38 qui sont prévues pour venir en appui axial respectivement contre deux portées associées 40, 42 qui sont réalisées sur la face transversale avant 44 d'une partie de la monture 26.

Les surfaces de butée 36, 38 et les portées 40, 42 sont agencées ici au voisinage des extrémités transversales respectivement du cache 24 et de la monture 26.

De manière classique, le fonctionnement du projecteur 10 est le suivant.

Dans la position de repos du cache 24, c'est-à-dire la position d'occultation dans laquelle il est maintenu sous l'action du ressort 34, le projecteur 10 émet un faisceau d'éclairage réglementaire avec une coupure.

En effet, le bord supérieur 47 du cache 24 comporte un profil adapté de manière à former une coupure de forme réglementaire, par exemple pour la réalisation d'un faisceau de croisement.

Lorsque le cache 24 est commandé vers sa position escamotée, au moyen de l'actionneur 28, alors le cache 24 se retrouve principalement en dehors du trajet des rayons lumineux émis par la lampe 12. Le projecteur 10 réalise alors un faisceau d'éclairage sans coupure, par exemple un faisceau de route, ou feu de route.

Conformément aux enseignements de l'invention, le projecteur 10 comporte au moins un moyen de verrouillage 48, 50 intervenant entre la monture 26 et le cache 24 pour le retenir dans sa position d'occultation.

Les moyens de verrouillage comportent ici des éléments d'attraction magnétique 48, 50.

Les éléments d'attraction magnétique 48, 50 sont ici des aimants permanents qui sont fixés sur la face transversale arrière 46 d'une partie de la monture 26, en regard des portées 40, 42.

Avantageusement, la monture 26 est réalisée en alliage ferreux, de même que le cache 24.

Lorsque le cache 24 occupe sa position d'occultation, les surfaces de butées 36, 38 sont attirées par les portées 40, 42 sous l'effet de la force d'attraction magnétique exercée par les aimants 48, 50 au travers de la monture 26.

Par conséquent, les aimants 48, 50 permettent de maintenir le cache 24 collé par ses surfaces de butée 36, 38 contre les portées 40, 42.

Bien entendu, les aimants 48, 50 sont choisis de manière que la force d'attraction magnétique qu'ils exercent sur le cache 24, ainsi que la force de rappel du ressort 34, soient moins élevées que la force de pivotement exercée par l'actionneur 28 sur le cache 24, pour le commander en position escamotée.

En effet, pour commander le cache 24 en position escamotée, l'actionneur 28 doit lutter contre la force de rappel du ressort 34 ainsi que contre la force d'attraction magnétique qui est exercée par les aimants 48, 50.

Les aimants 48, 50 et leur force d'attraction magnétique peuvent aussi être adaptés en fonction des contraintes, notamment vibratoires, auxquelles le projecteur 10 est susceptible d'être soumis.

Selon une variante de réalisation (non représentée) de l'invention, seules les parties de la monture 26 qui forment les portées 40, 42 sont réalisées en alliage ferreux, le reste de la monture 26 pouvant être réalisé dans un autre matériau, par exemple en matière plastique.

De même, le cache mobile 24 peut comporter des surfaces de butée 36, 38 en alliage ferreux qui sont montées sur une pièce réalisée dans un autre matériau.

Selon une variante de réalisation de l'invention (non représentée), les aimants permanents 48, 50 peuvent être remplacés par des électroaimants.

Les électroaimants sont alors commandés en attraction de manière à retenir le cache 24 dans sa position d'occultation.

Selon une autre variante de l'invention (non représentée), qui correspond à une simple inversion mécanique du mode de réalisation décrit précédemment, les aimants 48, 50 peuvent être fixés sur le cache 24 et exercer leur force d'attraction magnétique sur les portées 40, 42.

Un avantage du projecteur 10 selon l'invention, est que le système de verrouillage 48, 50 est adaptable facilement sur les pièces réalisées en série, sans nécessiter des modifications complexes.

Un autre avantage de l'invention est qu'en cas de défaillance de l'actionneur 28 ou du ressort 34, le cache 24 est maintenu en position d'occultation par les moyens de verrouillage 48, 50, ce qui est préférable à une position escamotée qui peut entraîner des éblouissements pour les véhicules circulant en sens opposé.

Selon d'autres variantes de réalisation de l'invention (non représentées), les moyens de verrouillage 48, 50, ici du type électromagnétique, peuvent être remplacés par des moyens de verrouillage mécanique, par exemple par un dispositif d'emboîtement, ou par un dispositif de « Velcro™ », ou encore par un dispositif de ventouse, ces moyens mécaniques intervenant entre la monture 26 et le cache 24.

On note que l'invention peut être adaptée sur un dispositif d'occultation existant, par exemple sur celui qui est décrit dans le document FR-A-2.796.449.

Bien entendu, la monture 26 peut comporter un seul moyen de verrouillage 48 ou 50.

## Revendications

1. Projecteur d'éclairage (10) pour véhicule automobile, comprenant une source lumineuse (12), un réflecteur (14) du type elliptique dont un premier foyer est agencé au voisinage de la source (12) et dont un second foyer est agencé au voisinage du plan focal d'une lentille convergente (18), et un cache mobile (24) qui est monté pivotant, par rapport à une monture fixe (26), autour d'un axe globalement transversal (B-B), et qui est susceptible d'occuper une position angulaire d'occultation, dans laquelle il est agencé sensiblement verticalement au voisinage du plan focal de la lentille (18) de manière à former une coupure dans le faisceau lumineux produit par le projecteur (10), et une position angulaire escamotée, un ressort (34) sollicitant le cache mobile (24) dans sa position d'occultation, **caractérisé en ce qu'il** comporte en outre au moins un moyen de verrouillage (48, 50) intervenant entre la monture (26) et le cache (24) pour retenir le cache (24) dans sa position d'occultation.

2. Projecteur (10) selon la revendication précédente, **caractérisé en ce que** le moyen de verrouillage (48, 50) comporte un élément d'attraction magnétique.

3. Projecteur (10) selon la revendication précédente, **caractérisé en ce que**, en position d'occultation, le cache (24) vient en appui axial, par au moins une surface de butée (36, 38) en alliage ferreux, contre une portée (40, 42) associée qui est réalisée dans une première face (44) d'une partie de la monture (26), **en ce que** l'élément d'attraction magnétique (48, 50) est agencé en regard de la portée (40, 42), sur une seconde face (46) opposée à la première face (44), et **en ce que** cette partie de la monture (26) est réalisée en alliage ferreux, de manière que l'élément d'attraction magnétique (48, 50) retienne le cache (24) dans sa position d'occultation par attraction magnétique au travers de la monture (26).

4. Projecteur (10) selon la revendication précédente, **caractérisé en ce que** le cache (24) comporte deux surfaces de butée (36, 38) qui sont agencées respectivement au voisinage des extrémités transversales du cache (24), et qui sont associées respectivement à deux portées (40, 42) de la monture (26), et **en ce que** la monture (26) comporte deux éléments d'attraction magnétique (48, 50) qui sont associés respectivement aux deux portées (40, 42).

5. Projecteur (10) selon l'une quelconque des revendications 2 à 4, **caractérisé en ce que** l'élément d'attraction magnétique (48, 50) est un aimant permanent.

6. Projecteur (10) selon l'une quelconque des revendications 2 à 4, **caractérisé en ce que** l'élément d'attraction magnétique (48, 50) est un électroaimant qui est commandé en attraction de manière à retenir le cache (24) dans sa position d'occultation.

7. Projecteur (10) selon la revendication 1, **caractérisé en ce que** le moyen de verrouillage est un moyen mécanique.
